# EUROPÄISCHE PATENTSCHRIFT

(11) **EP 1 831 083 B1**
(45) Veröffentlichungstag und Bekanntmachung des Hinweises auf die Patenterteilung: **07.01.2009**
(21) Anmeldenummer: 06805923.7
(22) Anmeldetag: 28.09.2006
(51) Int. Cl.: B65D 51/28, G01F 11/30, G01F 11/34, G01F 19/00

(54) **TRINKBEHÄLTER**
DRINKING CONTAINER
CONTENANT DE BOISSON

(30) Priorität: 06.10.2005 DE 102005047866
(43) Veröffentlichungstag der Anmeldung: 12.09.2007
(73) Patentinhaber: Enghard, Florian, 60529 Frankfurt (DE)
(72) Erfinder: Enghard, Florian, 60529 Frankfurt (DE)
(74) Vertreter: Behrens, Helmut
(86) Internationale Anmeldenummer: PCT/EP2006/009425
(87) Internationale Veröffentlichungsnummer: WO 2007/039223

(56) Entgegenhaltungen:
- EP-A1- 0 520 616
- DE-U1- 29 620 767
- DE-U1- 29 801 519
- GB-A- 477 922
- US-A- 5 967 309

## Beschreibung

Die Erfindung betrifft einen Trinkbehälter gemäß dem Oberbegriff des Patentanspruchs 1.

Es gibt derzeit viele Ernährungszusammensetzungen, die insbesondere vor oder während sportlicher Betätigungen zu sich genommen werden. Diese sollen vornehmlich der Verbesserung der Leistungsfähigkeit oder der Zuführung wichtiger Ernährungsbestandteile dienen. Diese Ernährungszusammensetzungen bestehen meist aus einer wässrigen Trinklösung und einem festen oder pulverförmigen Ernährungsergänzungsmittel, die miteinander vermischt und in einem Trinkbehälter zu sich genommen werden. Insbesondere bei isotonischen Ernährungszusammensetzungen gibt es auch schon isotonische Fertiggetränke, bei denen einer wässrigen Lösung die pulverförmigen isotonischen Ergänzungsmittel beim Getränkeabfüller zugegeben wurden und das als Fertiggetränk vor Ort aus einem mitgelieferten Trinkbehälter zu sich genommen werden kann.

Häufig verlieren derartige Fertiggetränke im gemischten Zustand aber an Geschmack oder an Wirkung so dass es notwendig ist, der Trinklösung erst vor Ort kurz vor dem Verzehr ein oder mehrere Ernährungsergänzungsmittel zuzumischen. Dazu werden die Ernährungsergänzungsmittel meist in Pulverform oder als Feststoff in löslicher Tablettenform geliefert und manuell mit einem Trink- oder Mineralwasser vermischt. Dies ist insbesondere bei sportlicher Betätigung oder an sportlichen Einsatzorten sehr umständlich und erfordert die separate Mitnahme eines Behälters mit Trinkwasser, eines Behälters mit den Ernährungsergänzungsmitteln sowie eines separaten Trinkbehälters zum Mischen und Trinken des aufbereiteten Getränks.

Seit einigen Jahren besteht insbesondere unter Sportlern ein beträchtliches Interesse, Kreatin als Ergänzungsernährungsmittel zu sich zu nehmen. Kreatin spielt eine Schlüsselrolle bei der Regulierung und Homöastasie des Energiestoffwechsels der Skelettmuskulatur. Dabei ist nun allgemein anerkannt, dass die Aufrechterhaltung der Verfügbarkeit von Phosphokreatin zur fortgesetzten Erzeugung der Muskelkraft notwendig ist. Obwohl die Kreatinsynthese in der Leber, der Niere und der Bauchspeicheldrüse stattfindet ist seit einiger Zeit bekannt, dass die orale Einnahme von Kreatin den Kreatinvorrat des gesamten Körpers hinzugefügt wird. Dabei hat sich gezeigt, dass die Einnahme von 20 bis 30 g Kreatin pro Tag über mehrere Tage einen Anstieg des Gesamtkreatingehalts der menschlichen Muskulatur um mehr als 20 % hervorrufen kann. Dadurch hat sich herausgestellt, dass sich bereits bei der Verabreichung von Kreatin in Mengen von wenigstens 15 g oder 0,2 bis 0,4 g/kg Körpergewicht innerhalb von wenigstens zwei Tagen eine Zunahme der Muskelkraft bewirkt wird. Kreatin wird dabei in Pulverform dargereicht, das vor Ort in eine wässrige Lösung eingerührt und mittels eines Trinkbehälters zu sich genommen wird. Allerdings wandelt sich Kreatin in wässrigen Lösungen in kurzer Zeit in die verwandte Verbindung Kreatinin um, die keine muskelkrafterhöhende Wirkung mehr enthält und mit dem Urin als Abfallstoff ausgeschieden wird. Deshalb ist es bisher nicht gelungen, Kreatin als Fertiggetränk in einem vorgefertigten Trinkbehälter zum längerfristigen Verzehr herzustellen.

Es sind allerdings aus der DE 103 41 112 A1 bereits Behälter mit separater Speicherkammer bekannt, durch die einer wässrigen Lösung eine vordosierte Menge eines Ernährungsergänzungsmittels kurzfristig vor dem Verzehr beigemischt werden könnte. Dazu ist ein Hauptbehälter zur Aufnahme einer ersten Substanz vorgesehen, der aus einer Standfläche und einem sie umgebenden Seitenmantel besteht, der oben eine Behälteröffnung aufweist. In die Behälteröffnung ist zum luftdichten Verschließen ein Deckelelement mit integrierter Speicherkammer angeordnet, die teilweise über ein Außengewinde des Flaschenhalses auf den Hauptbehälter aufgeschraubt ist. Die Speicherkammer besteht aus festen Einsatzteilen, die einen zylinderförmigen Mantel und einen abschließenden Deckel aufweisen und unten durch eine dichte Folie verschlossen sind. In dieser Speicherkammer können offensichtlich feste, pulverförmige oder gasförmige Ergänzungsernährungsmittel als zweite Substanz untergebracht werden. Im Deckelelement ist zusätzlich noch ein Druckkörper eingesetzt, der nach unten einen Schneideabschnitt aufweist, der durch einen Preßdruck von oben die Folie durchtrennt und so die zweite Substanz in die erste Substanz des Hauptbehälters einbringt, die dann mit diesem als Fertiggetränk vermischbar ist. Derartige durch Folien abgetrennte Aufnahme- oder Speicherkammern sind im Grunde nur für den einmaligen Gebrauch geeignet oder nur umständlich wieder abdichtbar, so dass dies einer mehrmaligen Verwendung zuwider läuft. Aber auch bei einem einmaligen Gebrauch können Folienreste in das Getränk gelangen, so dass es sinnvoll ist, dieses Gemisch über einen Siebvorgang in einen separaten Trinkbehälter umzufüllen. Weitere Behälter sind aus EP 0 520 516 A, DE 296 20 767 U und GB 477922 A bekannt.

Der Erfindung liegt deshalb die Aufgabe zugrunde, einen Trinkbehälter zu schaffen, mit dem kurzfristig Ernährungsergänzungsbestandteile einem Getränkemittel zumischbar sind, der einfach handhabbar ist und durch den keinerlei Verunreinigungen in das Fertiggetränk gelangen können.

Diese Aufgabe wird durch die in Patentanspruch 1 angegebene Erfindung gelöst. Weiterbildungen und vorteilhafte Ausführungsbeispiele der Erfindung sind in den Unteransprüchen angegeben.

Die Erfindung hat den Vorteil, dass durch die verschraubbare Verschlussvorrichtung mit einer integrierten Aufnahmekammer für zusätzliche Ernährungsbestandteile auch instabile Getränkemischungen jederzeit und an jedem Ort miteinander kurz vor dem Verzehr auf einfache Weise aufbereitbar sind und sogleich aus dem Trinkbehälter zu sich genommen werden können. Dies kann auf einfache Weise durch einen leicht bedienbaren Drehvorgang erreicht werden, ohne dass mit viel Kraftaufwand Trennwände oder Trennfolien durchstoßen werden müssen.

Ein derartiger Trinkbehälter hat auch den Vorteil, dass er nur aus wenigen einfachen leicht herstellbaren Teilen besteht, die kostengünstig auch als Kunststoffspritzteile in Serienfertigung herstellbar sind. Dazu ist dann lediglich eine Behälterflasche mit Innengewinde und eine Verschlussvorrichtung mit Außengewinde notwendig, wobei vorteilhafterweise der Hohlraum der Verschlussvorrichtung gleichzeitig die Aufnahmekammer für die Ernährungsergänzungsmittel bildet, die durch eine Zugabeöffnung im unteren Teil beim Drehvorgang selbsttätig die Entleerung in den Innenraum des Trinkbehälters bewirkt und so den Mischvorgang einleitet.

Vorteilhafterweise kann durch die Erfindung auch keine Trennsubstanz beschädigt werden, so dass eine derartige Aufnahmekammer nach dem Zurückdrehen jederzeit wieder auffüllbar ist und somit von dem Benutzer selbst wieder verwendet werden kann. Durch den Drehverschluss ist der Trinkbehälter durch vollständiges Herausdrehen der Verschlussvorrichtung auch schnell in seine wenigen Bestandteile zerlegbar, die dann zur Wiederverwendung vorteilhafterweise leicht zu reinigen sind.

Bei einer besonderen Ausführung des erfindungsgemäßen Trinkbehälters ist am oberen Gewindeteil gleichzeitig ein verschließbares Mundstück angeordnet, durch das die Trinkflüssigkeit sofort nach dem Mischvorgang ohne weitere Maßnahmen getrunken werden kann und das auch zur Neueinfüllung mit einem Ernährungsergänzungsmittel wieder verwendbar ist. Dabei kann es sich vorteilhafterweise sowohl um pulverförmige, flüssige oder lösbare feste Nahrungsergänzungsmittel handeln, die nahezu beliebig dosierbar sind.

Bei einer weiteren vorteilhaften Ausführungsform kann es sich bei dem Hauptbehälter auch um eine herkömmliche Flasche mit einem Außengewinde handeln, bei dem lediglich ein zusätzlicher Adapter mit einem Innen- und einem Außengewinde bzw. Aufschnappteil notwendig ist, um diese Verschlussvorrichtung einzusetzen.

Der erfindungsgemäße Trinkbehälter hat zusätzlich den Vorteil, dass er sich hervorragend zur Aufbereitung von Sportgetränken eignet, insbesondere zur Zubereitung und Verwendung von einem kraftstärkenden instabilen Getränk aus Kreatin und einer wässrigen Lösung.

Die Erfindung wird anhand eines Ausführungsbeispiels, das in der Zeichnung dargestellt ist, näher erläutert. Es zeigen:
- Fig. 1:: einen schematischen Trinkbehälter ohne Verschlussvorrichtung;
- Fig. 2:: eine Verschlussvorrichtung mit einem Mundstück;
- Fig. 3:: einen Trinkbehälter mit einer eingeschraubten Verschlussvorrichtung, und
- Fig. 4:: ein Adapterstück für Trinkflaschen mit Außengewinde.

In Fig. 1 der Zeichnung ist eine Trinkflasche 1 eines Trinkbehälters dargestellt, der ein Innengewinde 2 zum Einschrauben einer Verschlussvorrichtung 3 enthält. Die Trinkflasche 1 besteht dabei aus einer Standfläche und eine diese umgebende Mantelfläche, die den Innenraum 5 bildet und oben eine Behälteröffnung 4 aufweist. Eine derartige Trinkflasche 1 kann sowohl aus einem Kunststoffwerkstoff als auch aus Glas oder Metall vorzugsweise Aluminium bestehen. Da der Trinkbehälter 1 vorzugsweise zur Vermischung eines Kreatinpulvers mit einer wässrigen Trinklösung verwendet werden soll, bietet sich bei einer einmaligen Verwendung einer vordosierten Menge an Kreatin und Trinkflüssigkeit als Trinkbehälter 1 eine Kunststoffflasche an.

Bei einer Wiederverwendbarkeit wird vorzugsweise eine leichte Aluminiumflasche vorgesehen, bei der genaue und luftdichte Innengewinde 2 herstellbar sind, ohne dass dazu zusätzliche Dichtungsmittel notwendig wären. Zu einer guten Dosierbarkeit mit unterschiedlichen Kreatinmengen von ca. 15 bis 30 g werden vorzugsweise Innengewinde 2 mit ca. 30 mm lichter Weite und etwa 30 mm Gewindelänge vorgesehen. Dabei können herkömmliche Steigungen von metrischen Gewindeausführungen gewählt werden, die eine leichtgängige Einschraubung zur Befüllung und zum Mischvorgang ermöglichen. Es können dabei vorzugsweise auch herkömmliche Fahrradtrinkflaschen aus Aluminium eingesetzt werden, die teilweise schon über Innengewinde verfügen und in vorteilhaften Größen von 1/3 oder 1/2 1 erhältlich sind.

In Fig. 2 der Zeichnung ist eine Verschlussvorrichtung 3 mit einem Mundstück 15 dargestellt, die in eine Trinkflasche 1 einschraubbar ist. Diese Verschlussvorrichtung 3 besteht vorzugsweise aus einem oberen 6 und einem unteren Gewindeteil 7 als Abdeckfläche, die durch zwei Stege 8 als Verbindungselemente miteinander verbunden sind. Im eingeschraubten Zustand bildet der Hohlraum 9 zwischen den beiden Gewindeteilen 6, 7 die Aufnahmekammer, in der vorzugsweise das Kreatinpulver als Nahrungsergänzungsmittel eingebracht wird. Dabei ist das untere Gewindeteil 7 noch mit einer kugel- oder kegelartigen Erhebung 10 ausgestattet, die eine vollständige Entleerung in den Innenraum 5 der Trinkflasche 1 gewährleisten soll.

Das obere Gewindeteil 6 ist zusätzlich noch mit einem Mundstück 15 versehen, das durch eine Kappe 11 verschließbar ist und eine Öffnung zur Aufnahmekammer 9 bildet. Zur Verbesserung der Einschraubbarkeit ist der obere Gewindeteil 6 mit einem auskragenden Einschraubkopf 12 versehen, der das Außengewinde des oberen Gewindeteils 6 umschließt und dessen Abstand zum Außengewinde mindestens der Dicke des Flaschenhalses entspricht. Gleichzeitig dient dieser Einschraubkopf 12 mit seinem ringförmigen Auflagerand 21 zur Begrenzung der Einschraubtiefe. Dabei kann gleichzeitig auch die Randhöhe als Markierung für die Mindesteinschraubtiefe gelten, die notwendig ist, damit das untere Gewindeteil 7 noch dichtend in das Innengewinde 2 des Flaschenhalses eingreift. Die Verschlussvorrichtung 3 wird vorzugsweise als Kunststoffspritzteil hergestellt, wobei beide Außengewinde der beiden Gewindeteile 6, 7 den gleichen Durchmesser und die gleiche Steigung wie das Innengewinde 2 der Trinkflasche 1 aufweisen.

In einer vereinfachten Ausführung können die Verbindungselemente 8 auch als vertikale Gewindeflächen oder Gewindestege ausgebildet werden, die lediglich im Bereich des unteren Gewindeteils 7 eine Zugabeöffnung 22 nach außen zum Trinkflascheninnenraum 5 aufweisen muss. Die Gewindeteile 6, 7 sind derart ausgebildet, dass sie dichtend am Innengewinde 2 der Trinkflasche 1 anliegen. An den Gewindeteilen 6, 7 können aber auch umlaufende Dichtungsnuten vorgesehen werden, in die beispielsweise zusätzliche O-Ringdichtungen aus Gummi oder anderen Dichtungswerkstoffen eingelegt sind. Die Gewindeteile 6, 7 können zur besseren Abdichtung auch mit einer Teflondichtungsschicht versehen sein, die sowohl den Inhalt 5 der Trinkflasche 1 vom Inhalt der Aufnahmekammer 9 als auch die Aufnahmekammer 9 vom Außenbereich luftdicht abschließt.

In Fig. 3 der Zeichnung ist ein Trinkbehälter aus einer Trinkflasche 1 und einer Verschlussvorrichtung 3 dargestellt, die so weit eingeschraubt ist, dass das Kreatin 13 aus der Aufnahmekammer 9 in die wässrige Trinklösung 14 der Trinkflasche 1 eindosiert wird. Dabei wurde vor dem Einsetzen der Verschlussvorrichtung 3 bereits die wässrige Trinklösung 14 in die Trinkflasche 1 in vorgesehener Menge von vorzugsweise 1/3 1 eingefüllt. Diese wässrige Trinklösung 14 besteht vorzugsweise aus Trink- oder Mineralwasser und Geschmacksstoffen, die den Geschmack des Kreatins vorteilhaft überlagern. Danach wird die Verschlussvorrichtung 3 in das Innengewinde 2 der Trinkflasche 1 eingeschraubt. Vor der Vermischung wird zunächst das Kreatin 13 in die Aufnahmekammer 9 vorzugsweise durch das Mundstück 15 eingebracht. Dazu wird die Verschlussvorrichtung 3 zunächst nur so weit eingeschraubt, dass das untere Gewindeteil 7 noch in das Innengewinde 2 der Trinkflasche 1 eingreift. Zur Fixierung dieser Einschraubstellung ist am unteren Gewindegang des Innengewindes 2 eine leichte Verengung vorgesehen, die eine merkbare Schwergängigkeit verursacht. Es ist aber auch eine Einschraubmarkierung am oberen Gewindeteil 6 anbringbar, die eine axiale Einschraubtiefe kenntlich macht. Hierzu ist vorzugsweise der Einschraubkopf 12 so weit nach unten geführt, dass er bei Erreichen der zulässigen Einschraubtiefe mit der Oberfläche der Flaschenhalsöffnung eine Ebene bildet.

Bei einem werksseitig vorgefüllten Getränk wird vorzugsweise eine Tagesdosis von 15 g/Person in die Aufnahmekammer 9 eingefüllt und das Mundstück 15 durch eine Verschlusskappe 11 oder einen Verschlussstopfen verschlossen. Bei Bedarf wird dann der Außenring des Einschraubkopfes 12 über den oberen Gewindeteil 6 so weit eingeschraubt, dass dieser auf dem oberen Trinkflaschenrand aufliegt, bei dem dann mindestens die Zugabeöffnung 22 der Aufnahmekammer 9 zum Innenraum 5 freigegeben ist und dadurch das Kreatin in die Trinklösung 14 durch die Schwerkraftwirkung hineinfällt. Danach wird zur besseren Durchmischung der Trinkbehälter geschüttelt und damit steht das Mischgetränk aus Kreatin und der wässrigen Lösung zum Verzehr zur Verfügung. Dazu kann dann die Verschlusskappe 11 entfernt werden, so dass die durchmischte Trinkflüssigkeit direkt aus dem Mundstück 15 zum Trinken bereit steht.

Soweit eine derartige Verschlussvorrichtung 3 aber auf eine herkömmliche Glasflasche mit einem Außengewinde, einem abgerundeten Rand zum aufschnappenden Verschließen oder mit einer inneren Anpressverbindung befestigt werden soll, kann ein Adapterstück 16 vorgesehen werden, das in Fig. 4 der Zeichnung für eine Trinkflasche mit Außengewinde dargestellt ist. Dieses Adapterstück 16 besteht aus einem zylindrischen durchgehenden Innenteil 20, in dem ein Innengewinde 17 zur Aufnahme der Verschlussvorrichtung 3 vorgesehen ist und das vorzugsweise als Kunststoff- oder Metallspritzgussteil ausgebildet ist. Koaxial dazu ist oben ein auskragender Randteil 18 befestigt, der parallel zum Innengewinde 17 ein vergrößertes Innengewinde 19 aufweist, das in das Außengewinde der zu verwendenden Trinkflasche eingreift. Ein derartiges Adapterstück 16 kann statt dem vergrößerten Innengewinde 19 auch einen Schnappverschluss aufweisen, der auf übliche Flaschen mit Rundrand für Kronkorken aufsetzbar ist. Ein derartiges Adapterteil 16 kann aber auch so ausgebildet sein, dass es in andere Glas- oder Kunststoffbehälter einkleb- oder einschweißbar ist. Bei einer anderen Ausführung kann das Adapterstück auch nur durch einen Anpressdruck im Flaschenhals fixiert werden, wobei der auskragende Randteil entbehrlich ist.

## Patentansprüche

1. Behälter (1) mit einem Innenraum (5) zur Aufnahme einer Flüssigkeit (14) und einer vorzugsweise oberseitig angeordneten Behälteröffnung (4), in der eine Verschlussvorrichtung (3) mit mindestens einer Aufnahmekammer (9) vorgesehen ist, wobei die Verschlussvorrichtung (3) mindestens im oberen Bereich ein Gewindeteil (6) besitzt, das mit einer unteren Abdeckfläche oder einem unteren Gewindeteil (7) die Aufnahmekammer (9) bildet, die mindestens im unteren Bereich eine Zugabeöffnung (22) aufweist, durch die ein Inhalt (13) der Aufnahmekammer (9) in den Innenraum (5) freigebbar und mit der Flüssigkeit (14) vermischbar ist,
**dadurch gekennzeichnet,**
**dass** das obere Gewindeteil (6) in einem Innengewinde (2, 17) verdrehbar geführt ist, welches im Bereich der Behälteröffnung (4) derart angeordnet ist, dass durch einen Eindrehvorgang die Zugabeöffnung (22) soweit zum Innenraum (5) freigegeben wird, dass eine Vermischung des Inhalts (13) der Aufnahmekammer (9) und der Flüssigkeit (14) erfolgen kann, wobei die Flüssigkeit (14) Trinkflüssigkeit ist.

2. Behälter nach Anspruch 1, **dadurch gekennzeichnet, dass** die Innenseite der Behälteröffnung (4) mit dem Innengewinde (2) versehen ist.

3. Behälter nach Anspruch 1, **dadurch gekennzeichnet, dass** in der Behälteröffnung (4) ein Adapterstück (16) als Teil der Verschlussvorrichtung (3) angeordnet ist, das einen zylinderförmigen Innenteil (20) mit Innengewinde (17) zur Aufnahme der Verschlussvorrichtung (3) aufweist und oben einen auskragenden Randteil (18) mit einem vergrößerten Innengewinde (19) oder einen Schnapprand zur Befestigung besitzt.

4. Behälter nach einem der vorhergehenden Ansprüche, **dadurch gekennzeichnet, dass** zwischen dem oberen Gewindeteil (6) und der unteren Abdeckfläche oder dem unteren Gewindeteil (7) als Verbindungselemente Verbindungsstege (8) oder Gewindestege angeordnet sind und
dass die Zugabeöffnung (22) durch die Zwischenräume zwischen den Stegen (8) gebildet ist.

5. Behälter nach einem der vorhergehenden Ansprüche, **dadurch gekennzeichnet, dass** an der Abdeckfläche oder am unteren Gewindeteil (7) eine kugel- oder kegelartige Erhebung (10) in Richtung des oberen Gewindeteils (6) angeordnet ist.

6. Behälter nach einem der vorhergehenden Ansprüche, **dadurch gekennzeichnet, dass** bei der Verschlussvorrichtung (3) am oberen Gewindeteil (6) ein Mundstück (15) angeordnet ist, das von außen eine Trinköffnung zur Aufnahmekammer (9) aufweist.

7. Behälter nach einem der vorhergehenden Ansprüche, **dadurch gekennzeichnet, dass** der Behälter,aus Kunststoff, Glas oder Metall hergestellt ist.

8. Behälter nach einem der vorhergehenden Ansprüche, **dadurch gekennzeichnet, dass** die Verschlussvorrichtung (3) als Kunststoffspritzteil ausgebildet ist.

9. Behälter nach einem der Ansprüche 3 bis 8, **dadurch gekennzeichnet, dass** das Adapterstück (16) als Kunststoff- oder Metallspritzgussteil ausgebildet ist.

10. Behälter nach einem der vorstehenden Ansprüche, **dadurch gekennzeichnet, dass** der Inhalt der Aufnahmekammer Kreatinpulver (13) ist.

## Claims

1. Container (1) with an interior (5) for receiving a liquid (14) and a container opening (4) which is preferably arranged at the top, in which a closure device (3) with at least one receiving chamber (9) is provided, the closure device (3), at least in the upper region, having a threaded part (6), which, with a lower covering face or a lower threaded part (7), forms the receiving chamber (9), which, at least in the lower region, has a feed opening (22), through which a content (13) of the receiving chamber (9) can be released into the interior (5) and can be mixed with the liquid (14), **characterised in that** the upper threaded part (6) can be rotatably guided in an internal thread (2, 17), which is arranged in the region of the container opening (4) in such a way that the feed opening (22) is cleared towards the interior (5) by a screwing-in process to such an extent that the content (13) of the receiving chamber (9) and the liquid (14) can be mixed, the liquid (14) being drinking liquid.

2. Container according to claim 1, **characterised in that** the inside of the container opening (4) is provided with the internal thread (2).

3. Container according to claim 1, **characterised in that** an adaptor piece (16) is arranged as part of the closure device (3) in the container opening (4) and has a cylindrical inner part (20) with an internal thread (17) for receiving the closure device (3) and has a projecting edge part (18) at the top with an enlarged internal thread (19) or a snap-on edge for fastening.

4. Container according to any one of the preceding claims, **characterised in that** connecting webs (8) or threaded webs are arranged as connection elements between the upper threaded part (6) and the lower covering face or the lower threaded part (7) and **in that** the feed opening (22) is formed by the gaps between the webs (8).

5. Container according to any one of the preceding claims, **characterised in that** a spherical or conical raised region (10) is arranged in the direction of the upper threaded part (6) on the covering face or on the lower threaded part (7).

6. Container according to any one of the preceding claims, **characterised in that** a mouth piece (15), which has a drinking opening to the receiving chamber (9) from the outside, is arranged on the closure device (3) on the upper threaded part (6).

7. Container according to any one of the preceding claims, **characterised in that** the container is produced from plastics material, glass or metal.

8. Container according to any one of the preceding claims, **characterised in that** the closure device (3) is configured as a plastics material injection moulding.

9. Container according to any one of claims 3 to 8, **characterised in that** the adaptor piece (16) is configured as a plastics material or metal injection moulding.

10. Container according to any one of the preceding claims, **characterised in that** the content of the receiving chamber is creatine powder (13).

## Revendications

1. Récipient (1) avec un volume intérieur (5) pour recevoir un liquide (14) et une ouverture (4) située de préférence vers le haut dans laquelle est prévu un dispositif de fermeture (3) comportant au moins une chambre d'admission (9), le dispositif de fermeture (3) possédant, au moins dans la zone supérieure, une partie filetée (6) qui forme avec une surface de recouvrement inférieure ou une partie filetée inférieure (7) la chambre d'admission (9) présentant, au moins dans la zone inférieure, une ouverture pour complément (22) par laquelle un contenu (13) de la chambre d'admission (9) peut passer dans le volume intérieur (5) et peut être mélangé avec le liquide (14),
**caractérisé en ce que**
la partie filetée (6) peut être guidée en rotation dans un taraudage (2,17) qui est disposé dans la zone de l'ouverture (4) du récipient de façon que, lors d'un vissage, l'ouverture pour complément (22) soit suffisamment ouverte vers le volume intérieur (5) pour qu'il se produise un mélange du contenu (13) de la chambre d'admission (9) et du liquide (14), le liquide (14) étant un liquide buvable.

2. Récipient selon la revendication 1, **caractérisé en ce que** l'intérieur de l'ouverture (4) du récipient est pourvue du taraudage (2).

3. Récipient selon la revendication 1, **caractérisé en ce qu'**un adaptateur (16) est disposé dans l'ouverture (4) du récipient comme partie du dispositif de fermeture (3), qui présente une partie interne cylindrique (20) pourvue d'un taraudage (17) pour recevoir le dispositif de fermeture (3) et une bordure en collerette (18) avec un taraudage plus grand ou un bord clipsable pour sa fixation.

4. Récipient selon l'une des revendications précédentes, **caractérisé en ce que** des barrettes de liaison (8) sont disposées comme éléments de liaison entre la partie filetée supérieure (6) et la surface de recouvrement inférieure ou la partie filetée inférieure (7) et **en ce que** l'ouverture pour complément (22) est formée entre les espaces intermédiaires entre les barrettes (8).

5. Récipient selon l'une des revendications précédentes, **caractérisé en ce qu'**une excroissance sphérique ou conique (10) est disposée sur la surface de recouvrement ou sur la partie filetée inférieure (7) en direction de la partie filetée supérieure (6).

6. Récipient selon l'une des revendications précédentes, **caractérisé en ce qu'**une embouchure (15) est disposée sur la partie filetée supérieure (6) du dispositif de fermeture (3), qui constitue, pour boire depuis l'extérieur, une ouverture vers la chambre d'admission (9).

7. Récipient selon l'une des revendications précédentes, **caractérisé en ce que** le réservoir est fabriqué en matière plastique, en verre ou en métal.

8. Récipient selon l'une des revendications précédentes, **caractérisé en ce que** le dispositif de fermeture (3) est une pièce de matière plastique moulée par injection.

9. Récipient selon l'une des revendications 3 à 8, **caractérisé en ce que** l'adaptateur (16) est une pièce en matière plastique ou en métal moulée par injection.

10. Récipient selon l'une des revendications précédentes, **caractérisé en ce que** le contenu de la chambre d'admission est de la poudre de créatine (13).
